# EUROPÄISCHE PATENTSCHRIFT

(11) **EP 0 873 957 B1**
(45) Veröffentlichungstag und Bekanntmachung des Hinweises auf die Patenterteilung: **12.12.2001**
(21) Anmeldenummer: 98106306.8
(22) Anmeldetag: 07.04.1998
(51) Int. Cl.: B65H 19/10

(54) **Vorrichtung zum Schneiden einer Papierbahn und zum Anbringen eines Klebebandes an der Schnittkante der Papierbahn**
Device for cutting a paper web and attaching an adhesive tape to the edge of the web
Dispositif pour couper une bande de papier et attacher une bande adhésive au bord de la bande

(30) Priorität: 23.04.1997 DE 19717078
(43) Veröffentlichungstag der Anmeldung: 28.10.1998
(73) Patentinhaber: BHS CORRUGATED MASCHINEN- UND ANLAGENBAU GmbH, 92729 Weiherhammer (DE)
(72) Erfinder: Pielke, Rudolf, 22527 Hamburg (DE); Gnan, Gustav Alfons, 92249 Vilseck (DE)
(74) Vertreter: Rau, Manfred, Dr. Dipl.-Ing.

(56) Entgegenhaltungen:
- EP-A- 0 181 280
- DE-U- 29 520 886
- GB-A- 2 196 317
- US-A- 4 685 392

## Beschreibung

Die Erfindung betrifft eine Vorrichtung zum Schneiden einer Papierbahn und zum Anbringen eines Klebebandes an der Schnittkante der Papierbahn.

Bei der endlosen Verarbeitung von Papierbahnen, beispielsweise bei der Herstellung von Wellpappe, ist es notwendig, die von Rollen abgewickelten Papierbahnen jeweils an ihren Enden miteinander zu verbinden, damit eine endlose Verarbeitung möglich ist. Es ist besonders wünschenswert, die Enden der miteinander zu verbindenden Papierbahnen zu stoßen, d. h. stumpf gegeneinander zu setzen und mittels eines Klebebandes miteinander zu verbinden. Es gibt einseitig mit einer Klebstoffschicht beschichtete Klebebänder, die eine papierähnliche Beschaffenheit aufweisen. Bei einer solchen Stoßverbindung, einem sogenannten gestoßenen Spleiß, muß bei der späteren Verarbeitung dieser Teil nicht herausgeschnitten werden. Nachteilig ist, daß eine solche Stoßverbindung nur manuell herstellbar ist. Insbesondere ist der manuelle Arbeitsaufwand aufgrund der erforderlichen Präzision der Stoßstelle sehr hoch. Wegen dieses großen Aufwandes wurde in der Praxis regelmäßig nur eine überlappte Verbindung zwischen den Enden zweier miteinander zu verbindenden Papierbahnen eingesetzt. Dies hatte wiederum zur Folge, daß dieser Verbindungsabschnitt im späteren Verarbeitungsprozeß herausgeschnitten werden mußte.

Die EP 0 181 280 offenbart eine Vorrichtung zum Schneiden einer Papierbahn, wobei das Klebeband bündig mit dem Papierbahnende abschlüßt. Hierbei wird eine verfahrbare Schneid- und Auftrags-Einrichtung eingesetzt, wobei der Schnitt zur gleichen Zeit wie der Auftrag des Klebebandes erfolgt.

Der Erfindung liegt die Aufgabe zugrunde, eine Vorrichtung der gattungsgemäßen Art zu schaffen, mittels derer eine Stoßverbindung zweier aneinander anzuschließender Papierbahnen vorbereitet wird.

Diese Aufgabe wird erfindungsgemäß durch die Merkmale im Anspruch 1 gelöst.

Durch die erfindungsgemäßen Maßnahmen wird das Ende einer an eine vorangehende Papierbahn anzuschließenden Papierbahn unter Abtrennung eines Querstreifens mit einer geraden Schnittkante versehen und im Bereich dieser Schnittkante auf dieses Ende der Papierbahn ein Klebeband aufgebracht, das über die Schnittkante vorsteht und somit eine Stoßverbindung mit dem Ende einer vorangehenden Papierbahn ermöglicht.

Weitere vorteilhafte und z. T. erfinderische Merkmale ergeben sich aus den Unteransprüchen.

Weitere Merkmale, Vorteile und Einzelheiten der Erfindung ergeben sich aus der nachfolgenden Beschreibung eines Ausführungsbeispieles anhand der Zeichnung. Es zeigt:
- Fig. 1: eine Vorrichtung gemäß der Erfindung,
- Fig. 2: eine Schneid- und Auftrags-Einrichtung in einer gegenüber Fig. 1 stark vergrößerten Darstellung,
- Fig. 3: einen Querschnitt durch Fig. 2 gemäß der Schnittlinie III-III in Fig. 2 und
- Fig. 4: einen Querschnitt durch die Vorrichtung gemäß der Schnittlinie IV-IV in Fig. 2.

Die in der Zeichnung dargestellte Vorrichtung zum Schneiden einer Papierbahn und zum Anbringen eines Klebebandes an der Schnittkante der Papierbahn weist ein Gestell 1 auf, in dem in einer Aufnahme 1a eine Papierrolle 2 um eine Achse 3 drehbar gelagert ist, so daß von dieser eine Papierbahn 4 abgezogen werden kann. Das Gestell 1 weist einen oberen horizontal verlaufenden Querträger 5 auf, an dem eine parallel zur Achse 3 angeordnete Führungsschiene 6 angebracht ist.

Auf der Führungsschiene 6 ist eine Schneid- und Auftrags-Einrichtung 7 in einer Arbeitsrichtung 8 und entgegengesetzt hierzu verschiebbar gelagert. Die Einrichtung 7 weist hierzu einen Führungsschlitten 9 auf, der mittels Führungsrollen 10 auf der Führungsschiene 6 spielfrei aber verschiebbar gelagert ist. An dem Führungsschlitten 9 ist ein Schiebegriff 11 angebracht, mittels dessen ein verkantungsfreies Verschieben des Führungsschlittens 9 und damit der Einrichtung 7 auf der Führungsschiene 6 möglich ist.

Die Einrichtung 7 weist weiterhin einen Klebeband-Träger 12 auf, der eine Tragplatte 13 aufweist, die am Führungsschlitten 9 um ein Schwenklager 14 schwenkbar angebracht ist. Dieses Schwenklager 14 befindet sich - bezogen auf die Arbeitsrichtung 8 - im vorderen Bereich der Tragplatte 13. Zum Verschwenken der Tragplatte 13 ist eine Schwenkeinrichtung 15 vorgesehen, die eine fest mit dem Führungsschlitten 9, und zwar an einem an diesem angebrachten Lagerbolzen 16 des Schwenklagers 14 verbundene stabförmige Biegefeder 17 aufweist, die sich vertikal nach unten erstreckt. An dieser Biegefeder 17 liegt ein mittels eines Hebels 18 betätigbarer Exzenter 19 an. Wenn der Hebel 18 sich in einer hochgeschwenkten, in Fig. 2 strichpunktiert dargestellten Stellung befindet, dann ist die Tragplatte 13 um das Schwenklager 14 - im Uhrzeigersinn - in ihre Ruhelage 50 abgeschwenkt, wie sie in Fig. 1 links und rechts jeweils außen dargestellt ist. Wenn dagegen der Hebel 18 in Schwenkrichtung 20, also im Uhrzeigersinn, nach unten in eine vertikale Lage verschwenkt wird, dann wird die Tragplatte 13 entgegengesetzt, also gegen den Uhrzeigersinn, in ihre in Fig. 1 in den beiden mittleren Positionen und in Fig. 2 dargestellte Arbeitsstellung hochgeschwenkt.

An der Unterseite des Querträgers 5 ist eine Andrückschiene 21 angebracht, gegen deren Unterseite das Ende 22 der Papierbahn 4 anliegt. Die Unterseite der Andrückschiene 21 ist mit einer Beschichtung 21a, beispielsweise in Form einer Folie, aus einem klebstoffabweisenden Material versehen. Bei diesem Material kann es sich beispielsweise um Polytetrafluoräthylen handeln. An der Andrückschiene 21 ist eine Klemmleiste 23 angebracht, zwischen der und der Andrückschiene 21 das Ende 22 der Papierbahn 4 nach dem Einführen klemmend gehalten wird.

Am Führungsschlitten 9 ist - in Arbeitsrichtung 8 vorn - ein Schneidmesser 24 angebracht, das mittels einer manuell betätigbaren Klemmeinrichtung 25 festgespannt bzw. gelöst und damit auch ausgewechselt werden kann. Das Schneidmesser 24 greift in eine Umfangsnut 26 einer Stützrolle 27 ein, die gegen die Andrückschiene 21 anliegt und die das Ende 22 der Papierbahn 4 gegen die Andrückschiene 21 drückt. Beim Verfahren der Einrichtung 7 längs der Führungsschiene 6 in Arbeitsrichtung 8 wird mittels des Schneidmessers 24 vom Ende 22 der Papierbahn 4 ein Querstreifen 28 abgeschnitten und somit am Ende 22 eine exakt gerade Schnittkante 22a.

Auf der Tragplatte 13 des Klebeband-Trägers 12 ist ein Rollenträger 29 für eine Klebeband-Rolle 30 angebracht, die mit einer Bremse 31 versehen ist. Unterhalb des Rollenträgers 29 ist ein Rollenträger 32 für eine Abdeckband-Rolle 33 angebracht. Die Rollenträger 29 und 32 sind mittels eines Riementriebes 34 mit Schlupf miteinander antriebsverbunden, so daß beim Abzug eines mit einem Abdeckband 35 versehenen Klebebandes 36 von der Klebeband-Rolle 30 die Drehbewegung der Klebeband-Rolle 30 in Drehrichtung 37 auf den Rollenträger 32 der Abdeckband-Rolle 33 übertragen wird, der in Drehrichtung 38 angetrieben wird. In die Abdeckband-Rolle 33 ist ein Klemmbügel 39 herausziehbar eingesteckt, dessen äußerer Schenkel 40 gegen die Umfangsfläche der Abdeckband-Rolle 33 anliegt, so daß unter diesem äußeren Schenkel 40 das auf der Abdeckband-Rolle 33 aufzuwickelnde Abdeckband 35 festgeklemmt werden kann.

An der Oberseite der Tragplatte 13, und zwar - bezogen auf die Arbeitsrichtung 8 - hinten, ist an dieser eine Andrückrolle 41 drehbar gelagert, mittels derer in der Arbeitsstellung des Klebeband-Trägers 12 das Klebeband 36 gegen das Ende 22 der Papierbahn 4 derart gedrückt wird, daß das einseitig mit einer Klebstoffschicht versehene und nur auf dieser mit dem abziehbaren Abdeckband 35 versehene Klebeband 36 über die Schnittkante 22a vorsteht. Die Andrückrolle 41 ist antreibbar. Hierzu ist am Führungsschlitten 9 eine Antriebsrolle 42 drehbar gelagert, die gegen einen Antriebsriemen 43 anliegt. Dieser ist an den beiden Enden des Querträgers 5 befestigt und wird mittels einer Spannfeder 44 unter ausreichender Zugspannung gehalten. Beiderseits der Antriebsrolle 42 sind Umlenkrollen 45 am Führungsschlitten 9 gelagert, die derart angeordnet sind, daß der um diese und um die Antriebsrolle 42 geschlungene Antriebsriemen 43 mit einem ausreichend großen Umschlingungswinkel an der Antriebsrolle 42 anliegt. Beim Verfahren der Einrichtung 7 längs der Führungsschiene 6 wird somit die Antriebsrolle 42 angetrieben. Von dieser Antriebsrolle 42 wird eine Zwischenrolle 46 mittels eines Riementriebs 47 angetrieben, die koaxial zum Schwenklager 14 am Führungsschlitten 9 drehbar gelagert ist. Von dieser Zwischenrolle 46 wird wiederum die Andrückrolle 41 mittels eines Riementriebs 48 angetrieben. Die Übersetzungsverhältnisse von der Antriebsrolle 42 über die Riementriebe 46 und 48 zur Andrückrolle 41 sind so gewählt, daß die Andrückrolle 41 beim Verfahren der Einrichtung 7 in Arbeitsrichtung 8 schlupffrei an der Andrückschiene 21 anliegt. Der Andrückrolle 41 ist eine an der Tragplatte 13 frei drehbar gelagerte Rückführrolle 49 für das Abdeckband 35 vorgeordnet.

Die Wirkungsweise ist wie folgt:

In ihrer Anfangs-Ruhestellung 50 befindet sich die Schneid- und Auftrags-Einrichtung 7 in ihrer in Fig. 1 ganz rechts dargestellten Ruhelage, in die sich die Andrückschiene 21 nicht erstreckt. Das Ende 22 der Papierbahn 4 wird in der geschilderten Weise über die Klemmleiste 23 gezogen. Auf dem Klebeband-Träger 12 befindet sich eine Klebeband-Rolle 30. Das mit einem Abdeckband 35 versehene Klebeband 36 wird zwischen der Rückführrolle 49 und der Andrückrolle 41 hindurchgeführt. Das Abdeckband 35 wird vom Klebeband 36 abgezogen und um die Rückführrolle 49 und von dort zurück zur Abdeckband-Rolle 33 geführt, wo es mittels des äußeren Schenkels 40 des Klemmbügels 39 festgelegt wird. Der Klebeband-Träger 12 wird mittels der Schwenkeinrichtung 15 aus seiner Ruhelage in seine Arbeitslage hochgeschwenkt. Anschließend wird die Einrichtung 7 in Arbeitsrichtung 8 aus der Anfangs-Ruhestellung 50 in eine benachbarte Ausgangsstellung 51 verfahren, in der das Ende 22 der Papierbahn 4 mittels der Stützrolle 27 gegen die Andrückschiene 21 gedrückt wird. Nunmehr wird die Einrichtung 7 in ihrer Arbeitsstellung 52 über die volle Breite der Papierbahn 4 auf der Führungsschiene 6 verfahren. Hierbei wird unter Erzeugung der Schnittkante 22a der Querstreifen 28 vom Ende 22 der Papierbahn 4 abgeschnitten und anschließend auf dieses Ende 22 das Klebeband 36 aufgeklebt, und zwar in der Weise, daß ein Teil des Klebebandes 36 über die Schnittkante 22a der Papierbahn vorsteht, wie Fig. 4 im Vergleich zu Fig. 3 entnehmbar ist. Das während dieses Schneid- und Auftrags-Vorgangs vom Klebeband 36 abgezogene Abdeckband 35 wird jeweils auf der Abdeckband-Rolle 33 aufgewickelt. Da der Durchmesser der Klebeband-Rolle 30 während dieser Arbeitsvorgänge abnimmt und der Durchmesser der Abdeckband-Rolle 33 zunimmt, weist der Riementrieb 34 Schlupf auf, um die ansonsten auftretenden Drehzahldifferenzen auszugleichen. Die Bremse 31 dient dazu, das von der Klebeband-Rolle 30 abgezogene und der Andrückrolle 41 zugeführte Klebeband 36 immer unter Zug zu halten.

Am Ende des Schneid- und Auftrags-Vorganges kommt die Einrichtung 7 in ihre End-Ruhestellung 53, wo der Klebeband-Träger 12 wieder mittels der Schwenkeinrichtung 15 aus seiner Arbeitslage in seine Ruhelage geschwenkt wird.

Das mit einem über die Schnittkante 22a vorstehenden Klebeband 36 versehene sauber beschnittene Ende 22 einer Papierbahn 4 kann mit einem nicht mit einem Klebeband versehenen Ende einer anderen Papierbahn auf Stoß verbunden werden, d. h. die beiden mittels des Klebebandes 36 miteinander zu verbindenden Enden überlappen einander nicht. Diese Art der Verbindung wird als gestoßener Spleiß bezeichnet.

Wenn die Abdeckband-Rolle 33 mit Abdeckband 35 gefüllt ist, dann wird der Klemmbügel 39 aus der Abdeckband-Rolle 33 herausgezogen. Da das Abdeckband 35 über den äußeren Schenkel 40 gewickelt ist, ist etwas Luft zwischen der Rolle 33 und dem aufgewickelten Abdeckband 35, so daß letzteres leicht von der Rolle 33 abgezogen werden kann.

Die Beschichtung 21a der Unterseite der Andrückschiene 21 dient dazu, ein Ankleben des über die Schnittkante 22a vorstehenden Teils des Klebebandes 36 an der Unterseite der Andrückschiene 21 zu verhindern.

## Patentansprüche

1. Vorrichtung zum Schneiden einer Papierbahn (4) und zum Anbringen eines über die Schnittkante (22a) der Papierbahn (4) vorstehenden Klebebandes (36),
a) mit einem Gestell (1) mit einer horizontalen Führungsschiene (6),
b) mit einer Aufnahme (1a) für eine Papierrolle (2),
c) mit einer auf der Führungsschiene (6) in einer Arbeitsrichtung (8) verfahrbaren Schneid- und Auftrags-Einrichtung (7), die
aa) eine Schneideinrichtung (24, 27) zum Erzeugen einer geraden Schnittkante (22a) am Ende (22) der Papierbahn (4) mit einem Schneidmesser (24) und einer mit diesem zusammenwirkenden Stützrolle (27),
bb) einen Klebeband-Träger (12) mit einer Abwickeleinrichtung (29) für eine Klebeband-Rolle (30) und
cc) eine bezogen auf die Arbeitsrichtung (8) der Schneideinrichtung (24, 27) nachgeordnete Andrück-Einrichtung (41) zum Andrücken des über die Schnittkante (22a) vorstehenden Klebebandes (36) an die Unterseite des Endes (22) der Papierbahn (4) aufweist.

2. Vorrichtung nach Anspruch 1, wobei am Gestell (1) eine Andrückschiene (21) für das Ende (22) der Papierbahn (4) und das Klebeband (36) vorgesehen ist, mit der die Andrück-Einrichtung (41) zusammenwirkt.

3. Vorrichtung nach Anspruch 2, wobei der Klebeband-Träger (12) an einem auf der Führungsschiene (6) verfahrbaren Führungsschlitten (9) in eine Andrückposition der Andrück-Einrichtung (41) und aus dieser heraus schwenkbar angebracht ist.

4. Vorrichtung nach einem der Ansprüche 1 bis 3, wobei die Andrück-Einrichtung durch eine Andrückrolle (41) gebildet ist.

5. Vorrichtung nach Anspruch 4, wobei die Andrückrolle (41) antreibbar ausgebildet ist.

6. Vorrichtung nach Anspruch 5, wobei der Antrieb der Andrückrolle (41) von einer Verfahrbewegung der Schneid- und Auftrags-Einrichtung (7) abgeleitet ist.

7. Vorrichtung nach einem der Ansprüche 1 bis 6, wobei eine Aufwikkeleinrichtung (32) für ein Abdeckband (35) des Klebebandes (36) vorgesehen ist.

8. Vorrichtung nach einem der Ansprüche 1 bis 7, wobei die Abwickeleinrichtung (29) mit der Aufwickeleinrichtung (32) drehantriebsgekoppelt ist.

9. Vorrichtung nach Anspruch 8, wobei die Abwickeleinrichtung (29) mit der Aufwickeleinrichtung (32) mittels eines Riementriebs (34) mit Schlupf drehantriebsgekoppelt ist.

10. Vorrichtung nach den Ansprüchen 2 bis 9, wobei die Stützrolle (27) mit der Andrückschiene (21) in Andrückverbindung steht.

11. Vorrichtung nach Anspruch 3, wobei die Schneideinrichtung (24, 27) am Führungsschlitten (9) angebracht ist.

12. Vorrichtung nach Anspruch 1, wobei das Schneidmesser (24) in eine Umfangsnut (26) der Stützrolle (27) eingreift.

13. Vorrichtung nach Anspruch 3, wobei der Klebeband-Träger (12) mittels einer Schwenkeinrichtung (15) gegenüber dem Führungsschlitten (9) verschwenkbar ist.

14. Vorrichtung nach Anspruch 2, wobei die Andrückschiene (21) mit einer klebstoffabweisenden Beschichtung (21a) versehen ist.

## Claims

1. An apparatus for cutting a web of paper (4) and for applying an adhesive tape (36) protruding the cutting edge (22a) of the web of paper (4), comprising
a) a stand (1) having a horizontal guide rail (6),
b) a receptacle (1a) for a roll of paper (2),
c) a cutter and applicator unit (7) which is displaceable on the guide rail (6) in a working direction (8) and which comprises
aa) a cutting device (24, 27) for producing a straight cutting edge (22a) at the end (22) of the web of paper (4) comprising a cutting knife (24) and a support pulley (27) interacting therewith,
bb) an adhesive tape carrier (12) having a wind-off device (29) for an adhesive tape roll (30), and
cc) a pressing device (41), disposed downstream of the cutting device (24, 27) referred to the working direction (8), for pressing the adhesive tape (36) which projects over the cutting edge (22a) on the end (22) of the web of paper (4).

2. An apparatus according to claim 1, wherein a pressing rail (21) for the end (22) of the web of paper (4) and the adhesive tape (36) is provided on the stand (1), the pressing device (41) cooperating with the pressing rail (21).

3. An apparatus according to claim 2, wherein the adhesive tape carrier (12) is mounted on a guide block (9), which is displaceable on the guide rail (6), to be pivoted into, and out of, a pressing position of the pressing device (41).

4. An apparatus according to one of claims 1 to 3, wherein the pressing device is a pressing pulley (41).

5. An apparatus according to claim 4, wherein the pressing pulley (41) is drivable.

6. An apparatus according to claim 5, wherein the drive of the pressing pulley (41) is derived from a motion of displacement of the cutter and applicator unit (7).

7. An apparatus according to one of claims 1 to 6, wherein a wind-up device (32) for a liner tape (35) of the adhesive tape (36) is provided.

8. An apparatus according to one of claims 1 to 7, wherein the wind-off device (29) is coupled to be driven in rotation with the wind-up device (32).

9. An apparatus according to claim 8, wherein the wind-off device (29) is coupled with slippage to be driven in rotation with the wind-up device (32) by means of a belt drive (34).

10. An apparatus according to claims 2 to 9, wherein the support pulley (27) is in pressing connection with the pressing rail (21).

11. An apparatus according to claim 3, wherein the cutting device (24, 27) is mounted on the guide block (9).

12. An apparatus according to claim 10, wherein the cutting knife (24) reaches into a peripheral groove (26) of the support pulley (27).

13. An apparatus according to claim 3, wherein the adhesive tape carrier (12) is pivotable relative to the guide block (9) by means of a pivot mechanism (15).

14. An apparatus according to claim 2, wherein the pressing rail (21) is provided with an adhesive rejecting coating (21a).

## Revendications

1. Dispositif pour couper une bande de papier (4) et pour attacher une bande adhésive (36) saillant au-delà du bord sectionné (22a) de ladite bande de papier (4), comprenant
a) un bâti (1) muni d'un rail horizontal de guidage (6),
b) un logement (1a) destiné à un rouleau de papier (2),
c) un système (7) de sectionnement et d'application mobile dans une direction de travail (8), sur le rail de guidage (6), et comportant
aa) un mécanisme sectionneur (24, 27) pour produire un bord sectionné rectiligne (22a) à l'extrémité (22) de la bande de papier (4), doté d'une lame de coupe (24) et d'un galet d'appui (27) coopérant avec cette dernière,
bb) un support (12) de bande adhésive, pourvu d'un mécanisme de dévidage (29) affecté à un rouleau (30) de bande adhésive, et
cc) un mécanisme de pression (41) disposé en aval par rapport à la direction de travail (8) du mécanisme sectionneur (24, 27) et destiné à presser, contre la face inférieure de l'extrémité (22) de la bande de papier (4), la bande adhésive (36) saillant au-delà du bord sectionné (22a).

2. Dispositif selon la revendication 1, dans lequel est prévu, sur le bâti (1), un rail de pression (21) qui est destiné à la bande adhésive (36) et à l'extrémité (22) de la bande de papier (4), et avec lequel le mécanisme de pression (41) coopère.

3. Dispositif selon la revendication 2, dans lequel le support (12) de bande adhésive est monté sur un chariot de guidage (9) mobile sur le rail de guidage (6), avec faculté de pivotement l'amenant à une position de pression du mécanisme de pression (41), et lui faisant quitter cette position.

4. Dispositif selon l'une des revendications 1 à 3, dans lequel le mécanisme de pression est formé d'un galet presseur (41).

5. Dispositif selon la revendication 4, dans lequel le galet presseur (41) est de réalisation entraînable.

6. Dispositif selon la revendication 5, dans lequel l'entraînement du galet presseur (41) est dérivé d'un déplacement du système (7) de sectionnement et d'application.

7. Dispositif selon l'une des revendications 1 à 6, dans lequel est prévu un mécanisme de bobinage (32) affecté à un ruban de recouvrement (35) de la bande adhésive (36).

8. Dispositif selon l'une des revendications 1 à 7, dans lequel le mécanisme de dévidage (29) est en liaison d'entraînement en rotation avec le mécanisme de bobinage (32).

9. Dispositif selon la revendication 8, dans lequel le mécanisme de dévidage (29) est en liaison d'entraînement en rotation, avec le mécanisme de bobinage (32), au moyen d'un entraînement par courroie patinante (34).

10. Dispositif selon les revendications 2 à 9, dans lequel le galet d'appui (27) est en liaison de compression avec le rail de pression (21).

11. Dispositif selon la revendication 3, dans lequel le mécanisme sectionneur (24, 27) est installé sur le chariot de guidage (9).

12. Dispositif selon la revendication 1, dans lequel la lame de coupe (24) pénètre dans une rainure périphérique (26) du galet d'appui (27).

13. Dispositif selon la revendication 3, dans lequel le support (12) de bande adhésive peut pivoter vis-à-vis du chariot de guidage (9), au moyen d'un mécanisme de pivotement (15).

14. Dispositif selon la revendication 2, dans lequel le rail de pression (21) est muni d'un revêtement (21a) antiadhésif,
